# EUROPÄISCHE PATENTSCHRIFT

(11) **EP 0 269 702 B1**
(45) Veröffentlichungstag und Bekanntmachung des Hinweises auf die Patenterteilung: **18.12.1991**
(21) Anmeldenummer: 87903857.8
(22) Anmeldetag: 16.06.1987
(51) Int. Cl.: A61C 17/16, A61H 13/00

(54) **ELEKTRISCHES GERÄT FÜR DIE MUNDPFLEGE**
ELECTRICAL DEVICE FOR MOUTH CARE
DISPOSITIF ELECTRIQUE POUR LES SOINS BUCCAUX

(30) Priorität: 16.06.1986 DE 3620295
(43) Veröffentlichungstag der Anmeldung: 08.06.1988
(73) Patentinhaber: DAVID, Gerhard, D-10707 Berlin (DE); MASER, Brigitte, D-14199 Berlin (DE)
(72) Erfinder: MASER, Brigitte, D-1000 Berlin 33 (DE)
(74) Vertreter: Pfenning, Meinig & Partner
(86) Internationale Anmeldenummer: DE8700276
(87) Internationale Veröffentlichungsnummer: WO8707500

(56) Entgegenhaltungen:
- CH-A- 358 408
- DE-A- 2 410 175
- DE-A- 3 001 382
- DE-C- 539 735
- US-A- 4 115 893

## Beschreibung

### Elektrisches Mundpflegegerät

Die Erfindung betrifft ein elektrisches Mundpflegegerät nach dem Oberbegriff des Anspruchs 1.

Aus der DE-C-539 735 ist eine Massagezahnbürsten mit einem Vibrationsantrieb durch ein Solenoid bekannt. Hierbei sind getrennte Bürsten- und Massageglieder vorgesehen, die jeweils am Ende eines Stiels befestigt werden können. Es läßt sich jeweils nur ein Bürstenglied oder ein Massageglied befestigen, so daß bei einem Übergang vom Bürst- zum Massagevorgang oder umgekehrt die Glieder ausgewechselt werden müssen. Dies ist umständlich und führt dazu, daß auf ein abwechselndes Bürsten und Massieren verzichtet wird.

Die DE-A-2 410 175 zeigt ein Massagegerät, das einen nach Art einer Zahnbürstenhalterung ausgebildeten Stielteil und einen Massageteil aufweist. Der Massageteil kann aus Gummi oder einem anderen Elastomer bestehen und es kann an seiner Oberfläche wellenförmig ausgebildete Quer- und/oder Längsrippen aufweisen.

Die DE-A-3 001 382 schließlich offenbart eine Zahnbürste mit einer Bürstenoberfläche und einer Massageoberfläche, wobei die Bürstenoberfläche eben ist und die Massageoberfläche parallel zu und etwas unterhalb von dieser liegt. Hierdurch soll erreicht werden, daß beim Zähneputzen das Zahnfleisch des Benutzers in stärkerem Ausmaß als bei den bekannten Zahnbürsten massiert wird. Der Bürst- und Massagevorgang können somit nur gleichzeitig durchgeführt werden, wobei ein ausreichender Druck auf die Borsten ausgeübt werden muß, damit die Massageoberflächen wirksam sein können. Dies kann für den Benutzer unangenehm sein, so daß er auf den Massagevorgang verzichtet. Andererseits verbiegen sich die Borsten mit zunehmender Benutzungsdauer, so daß der Bürst- vorgang gegenüber dem Massagevorgang zurücktritt und die Zähne nicht mehr ordnungsgemäß gereinigt werden.

Es ist daher die Aufgabe der vorliegenden Erfindung, ein elektrisches Mundpflegegerät mit einem beweglich gelagerten Bürstenkopf und einem Antrieb für diesen zu schaffen, das trotz einer einfachen Handhabungsweise getrennte Massage- und Bürstvorgänge ermöglicht, wobei unterschiedliche Bewegungsabläufe eingestellt werden können.

Diese Aufgabe wird erfindungsgemäß gelöst durch die im kennzeichnenden Teil des Anspruchs 1 angegebenen Merkmale. Eine vorteilhafte Weiterbildung des erfindungsgemäßen Mundpflegegerätes ergibt sich aus Anspruch 2.

Die Erfindung zeichnet sich dadurch aus, daß der Bürstenkopf in Umfangsrichtung unterschiedliche, jeweils mit Borsten versehene beziehungsweise massierende, aus Gummi oder gummiartigem Material bestehende Noppen, Rillen oder Wülste bildende Oberflächenbereiche aufweist, und daß ein Motor dem Bürstenkopf mittels eines Getriebes eine drehende oder eine lineare hin- und hergehende Bewegung erteilt.

Die Erfindung wird im folgenden anhand eines in der Figur dargestellten Ausführungsbeispiels näher erläutert. Diese zeigt ein elektrisches Mundpflegegerät in Schnittdarstellung mit einem Bürst- und Massagekopf in der Ansicht.

In der Figur bedeutet 1 das gesamte elektrische Gerät. 2 zeigt den Motor, welcher den Bürst- und Massagekopf-3 antreibt. Der Motor kann dem Bürst- und Massagekopf 3 eine drehende oder eine lineare hin- und hergehende Bewegung erteilen. 4 zeigt wiederaufladbare Akkus. 5 zeigt ein Wasserrohr, durch welches Wasser in den Bürst- und Massagekopf 3 fließen kann, das bei 6 austritt.

Der Bürst- und Massagekopf 3 ist vorzugsweise auf das Gerät 1 aufsteckbar. 7 zeigt einen Schalter zum Ein- und Ausschalten des Wasserstromes. 8 zeigt einen Schalter zum Einschalten des Motors. 9 zeigt ein Getriebe zwischen dem Motor 2 und dem Bürst- und Massagekopf 3. 10 zeigt den Anschluß zum Aufladen der Akkus.

Der Bürst- und Massagekopf 3 ist in Axialrichtung aufgeteilt. Hierbei besteht der eine Teil 11 aus Gummi oder gummiartigem Material mit in Axialrichtung verlaufenden wellenförmigen Wülsten zur Massage des Zahnfleisches und der andere Teil 12 ist als Bürste ausgebildet, die zur Reinigung der Zähne dient. Der Teil 11 kann an seiner Oberfläche jedoch auch anders verlaufende Wülste, Rillen oder Noppen aufweisen.

## Patentansprüche

1. Elektrisches Mundpflegegerät mit einem beweglich gelagerten Bürstenkopf und einem Antrieb für diesen, **dadurch gekennzeichnet,** daß der Bürstenkopf (3) in Umfangsrichtung unterschiedliche, jeweils mit Borsten (12) versehene beziehungsweise massierende, aus Gummi oder gummiartigem Material bestehende Noppen, Rillen oder Wülste (11) bildende Oberflächenbereiche aufweist, und daß ein Motor (2) dem Bürstenkopf (3) mittels eines Getriebes (9) eine drehende oder eine lineare hin- und hergehende Bewegung erteilt.

2. Mundpflegegerät nach Anspruch 1, dadurch gekennzeichnet, daß die Rillen oder Wülste wellenartig verlaufen.

## Claims

1. Electrical instrument for the care of the mouth, comprising a movably supported brush head and a driving mechanism for the latter, **characterised in** that the brush head (3), in circumferential direction, shows different surface regions which, respectively, are provided with bristles (12) and formed of massaging naps, grooves or swellings (11) of rubber or rubber-like material and that a motor (2), by means of a gearing (9), imparts a rotary motion or a linear reciprocating motion to said brush head (3).

2. Instrument for the care of the mouth according to Claim 1, characterised in that said grooves or swellings are in the form of a wave.

## Revendications

1. Instrument électrique pour l'hygiène de la bouche, comprenant une tête-brosse montée de manière mobile et un mécanisme de commande pour celle-ci, **caractérisé** **en ce** que la tête-brosse (3), dans la direction circonférentielle, présente des régions superficielles différentes qui, respectivement, sont munies des poils (12) et formées des noppes, des rainures ou des renflements (11) massants en gomme ou en matériel gommeux et qu'un moteur (2), par moyen d'un engrenage (9), donne un mouvement rotatoire ou un mouvement linéaire de va-et-vient à la tête-brosse (3).

2. Instrument pour l'hygiène de la bouche selon Revendication 1, caractérisé en ce que les rainures ou renflements sont en forme de l'onde.
